# FASCICULE DE BREVET EUROPEEN

(11) **EP 0 309 369 B1**
(45) Date de publication et mention de la délivrance du brevet: **26.02.1992**
(21) Numéro de dépôt: 88440070.6
(22) Date de dépôt: 30.08.1988
(51) Int. Cl.: A47C 7/44

(54) **Structure déformable**
Verformbare Struktur
Deformable structure

(30) Priorité: 22.09.1987 FR 8713247
(43) Date de publication de la demande: 29.03.1989
(73) Titulaire: STEELCASE STRAFOR, F-67200 Strasbourg (FR)
(72) Inventeur: Heidmann, Charles, F-67200 Strasbourg (FR)
(74) Mandataire: Bossard, Jacques-René

(56) Documents cités:
- WO-A-87/04909

## Description

La présente invention concerne une nouvelle structure semi-rigide à aptitude contrôlée à la déformation unidirectionnelle, utilisable notamment dans la construction de sièges ergonomiques.

Les études conduites depuis plusieurs années sur l'importance du "confort" des sièges, notamment des sièges de bureau, sur le bien-être physique, et par suite sur la rentabilité de leurs occupants, a amené les constructeurs à concevoir de tels sièges comportant des moyens permettant leur adaptation à la configuration de chaque individu et à leurs positions. De tels sièges sont désignés par "ergonomiques" et lesdits moyens portent sur le réglage de la hauteur des différents éléments du siège et l'aptitude de ces éléments à basculer et/ou s'incliner dans des zones déterminées, notamment le dos, selon la position prise par l'occupant.

A cet effet, divers moyens ont été proposés, parmi lesquels l'aptitude à la déformation par exemple du dossier par rapport à l'assise du siège, ou de la partie supérieure du dossier par rapport à la partie inférieure. Le défaut commun à tous les systèmes proposés est l'absence de contrôle de l'amplitude de la déformation.

Ainsi, le brevet US-4,557,521 décrit un siège dont le dossier peut s'incliner élastiquement vers l'arrière, sous la poussée du dos de l'occupant, grâce à une zone flexible élastique, sous forme d'un segment cylindrique, réunissant l'assise, fixe, au dossier, réalisé en une seule pièce rigide. Dans ce cas, pour faire reposer la tête sur la partie supérieure du dossier, l'occupant doit faire basculer l'ensemble du dossier, sans qu'il existe une limite de sécurité à ce basculement vers l'arrière.

Bien entendu, au lieu d'un segment de cylindre unique, on a aussi proposé des zones flexibles constituées par des portions en matière souple, ondulées ou pliées en accordéon, comme décrit dans la publication ARGOFLEX 44 de la firme Albert Stoll Argoflex AG. L'inconvénient de telles portions ondulées est en premier lieu de constituer une zone affaiblie de la structure ; en second lieu, une telle portion souple ondulée ou en accordéon peut se déformer, également sans limite, dans un sens ou dans l'autre.

Enfin, il a été proposé dans le document WO 87/04909 une structure déformable selon le préambule de la revendication 1 constituée par des nervures parallèles séparées par des espaces intermédiaires et maintenues ensemble par des éléments de liaison consistant eux-mêmes en des charnières du type à membrane. Une telle structure représente un simple système d'inclinaison d'un élément plan tel qu'un dossier rigide par rapport à un autre élément plan, tel qu'une assise.

L'invention vise une structure de ce genre, mais offrant un beaucoup plus grand confort à l'usager grâce au fait que sa déformation donne naissance à une forme globalement arrondie, se conformant ainsi exactement à la courbure du dos de l'usager.

Dans ce but, l'invention vise une structure semi-rigide à aptitude contrôlable à la déformation unidirectionnelle, utilisable notamment dans une réalisation des sièges ergonomiques, caractérisée en ce qu'elle consiste en une succession de blocs parallèles en matériau rigide, réunis entre eux par des gouttières étroites en matériau mince et/ou plus souple, s'étendant sur toute la longueur desdits blocs, la déformation de la structure résultant de l'aplatissement de l'ensemble des gouttières, un tel aplatissement étant limité par des nervures disposées à l'intérieur desdites gouttières.

Dans une telle structure, la déformation par aplatissemnt de chaque gouttière déterminée par le rapport entre la largeur et la profondeur de ladite gouttière est extrêmement faible, de l'ordre de 1° d'angle, et l'amplitude de la déformation totale de la structure peut donc être contrôlée avec beaucoup de précision par le nombre total de couples bloc-gouttière constituant la structure. Il devient donc possible d'adapter avec précision un siège à la configuration de son occupant, ce qui justifie la qualification d'"ergonomique" d'un tel siège, ce qui n'était nullement le cas avec les sièges antérieurement proposés.

Une telle structure selon l'invention est donc particulièrement avantageuse pour la réalisation de tels sièges, notamment des sièges de bureau, dont le dossier comporte une portion supérieure légèrement inclinable vers l'arrière pour augmenter le confort de l'occupant en lui permettant de se relaxer en rejetant les épaules vers l'arrière. Bien entendu de telles structures peuvent être adaptées à toute autre portion de sièges de toute nature avec les mêmes avantages.

Ainsi, selon un mode de réalisation particulier de l'invention, la structure est spécialement conçue pour un fauteuil dont le dossier est galbé pour s'adapter à l'arrondi du corps. Dans ce cas, c'est dans la partie centrale de ce dossier qu'est située la structure selon l'invention, dont les éléments sont galbés, tandis que les portions latérales, planes, sont solidaires de la structure et jouent le rôle de charnières de maintien de cette portion centrale.

On va illustrer l'invention grâce au dessin annexé, sur lequel :
- Les figures 1a et 1b illustrent schématiquement les structures déformables de type antérieur,
- La figure 2 représente le principe de la structure selon l'invention,
- La figure 3 représente en coupe transversale le détail d'une structure selon l'invention, et
- La figure 4 est une coupe suivant IV-IV de la figure 3.
- et la figure 5 est une coupe horizontale, au niveau comportant la structure, d'un dossier de fauteuil équipé selon l'invention.

Si l'on se reporte d'abord aux figures 1a et 1b, on y a représenté deux structures classiques, l'une en matériau ondulé, comportant des creux 1, 1′, 1˝ sur une face et des creux 2, 2′, 2˝ sur l'autre face, et l'autre en accordéon, présentant des pliures 3, 3′, 3˝ sur une face et 4, 4′, 4˝ sur l'autre face. Au repos, la structure de la figure 1 est rectiligne, dans la direction XX′, les creux 1 étant égaux aux creux 2, et la structure de la figure 2 est également rectiligne, dans la direction YY′, les angles des plis 3 étant égaux aux angles des plis 4.

Si l'on déforme ces structures dans le sens des flèches F, elles vont prendre une courbure, schématisée par XX˝ sur la figure 1 et YY˝ sur la figure 2, les creux 1 ou les angles 3 s'évasant et les creux 2 ou les angles 4 s'écrasant. Une telle déformation présente deux caractéristiques :
- elle est pratiquement incontrôlable dans son amplitude ;
- elle peut intervenir indifféremment dans le sens F, ou dans le sens contraire F′.

Il en résulte qu'il n'est pas possible avec de telles structures, de prévoir et d'ajuster en fonction d'un sujet la déformation de la zone d'un siège où elle est introduite. On ne peut donc pas parler alors de siège ergonomique au vrai sens du terme.

Si l'on se reporte maintenant à la figure 2, on voit que la structure selon l'invention se compose de blocs rigides 5, espacés les uns des autres par des nervures 6 et réunis par des gouttières 7, en matériau plus mince et/ou plus souple, qui constituent les seules portions déformables de la structure.

L'épaisseur de chaque gouttière étant faible, quand un effet est exercé sur la structure dans la direction F, la direction d'ensemble de la structure passera de ZZ′à ZZ˝, l'ensemble Z′ZZ˝ étant faible, et fonction du nombre de gouttières. Au surplus, pour limiter à volonté cet angle, on prévoit, selon l'invention, des nervures 8 dans l'intérieur des gouttières. Le contrôle de la déformation de la structure dépend donc de deux facteurs, que l'on peut prévoir à la demande, à savoir le rapport entre la largeur et la profondeur de chaque gouttière 7 et l'épaisseur de chaque nervure 8.

La réalisation pratique de cette structure est illustrée aux figures 3 et 4, où les mêmes éléments portent les mêmes références, mais où apparaissent les facteurs dimensionnels qui conditionnent le comportement de la structure.

Ainsi, dans cet exemple, chaque bloc 5 a une épaisseur de 3 mm, tandis que l'arrondi de chaque gouttière 7 n'a qu'une épaisseur de 2,25 mm. Chaque gouttière a une profondeur de de 12 mm, et une ouverture de 4 mm, tandis que chaque nervure 8 a une épaisseur de 2 mm, ce quine laisse à chaque gouttière qu'un débattement de 2 mm, ce qui représente une déformation de 1° d'angle. Les nervures de renforcement 6 entre chaque gouttière ont une épaisseur de 1,5 mm. Ces chiffres montrent que l'aptitude à la déformation d'une telle structure peut être contrôlée avec une grande précision, de l'ordre du degré d'angle, ce qui permet donc d'adapter la structure à toute conformation voulue, ce qui est la définition même du siège ergonomique.

Enfin, si l'on se réfère à la figure 5, on y a représenté schématiquement en coupe horizontale le dossier d'un fauteuil comportant une portion centrale C galbée dans le sens vertical pour se conformer au dos de l'occupant et deux portions latérales planes 9 et 9′. Il est évident que normalement, une portion galbée dans le sens vertical ne peut être fléchie dans le sens horizontal. Au contraire, la structure selon l'invention autorise une telle flexion, ce qui représente un progrès considérable et constitue une caractéristique importante de l'invention. Les deux portions latérales planes 9 et 9′ assurent le contrôle de la flexion horizontale de la structure 4-5 en jouant le rôle de charnières.

L'invention apporte donc au problème de la réalisation de tels sièges une solution fondamentalement nouvelle et originale, adaptable à toutes les situations.

## Revendications

1. Structure semi-rigide à aptitude contrôlable à la déformation unidirectionnelle, utilisable notamment dans la réalisation des sièges ergonomiques, caractérisé en ce qu'elle consiste en une succession de blocs parallèles 5 en matériau rigide, réunis entre eux par des gouttières étroites 7 en matériau plus mince et/ou plus souple, s'étendant sur toute la longueur desdits blocs, la déformation de la structure résultant de l'aplatissement de l'ensemble de ces gouttières, un tel aplatissement étant limité par des nervures 8 disposées à l'intérieur desdites gouttières.

2. Structure selon la revendication 1, caractérisé en ce que le rapport entre la largeur et la profondeur de chaque gouttière limite l'angle d'aplatissement de ladite gouttière à environ 1 degré.

3. Application de la structure selon la revendication 1 à la réalisation de portions déformables de sièges notamment d'une zone de raccordement entre la partie inférieure et la partie supérieure du dossier d'un siège ergonomique.

4. Application selon la revendication 3, caractérisé en ce que ledit dossier comporte une portion centrale galbée horizontalement et deux portions latérales planes, la structure selon les revendications 1 et 2 étant située à une hauteur appropriée dans ladite portion centrale.

## Patentansprüche

1. Halbstarre Struktur mit einstellbarer Verformbarkeit in einer Richtung, insbesondere verwendbar für die Verwirklichung von ergonomischen Stühlen, dadurch gekennzeichnet, daß sie aus einer Reihe von parallelen Blöcken 5 aus starrem Material besteht, die miteinander mittels schmaler Rinnen 7 aus einem dünneren und/oder elastischeren Material, die sich über die gesamte Länge der Blöcke erstrecken, verbunden sind, wobei die Verformung der Struktur eine Abflachung der Gesamtheit der Rinnen ergibt, wobei eine solche Abflachung durch Rippen 8 begrenzt wird, die im Inneren dieser Rinnen angeordnet sind.

2. Struktur gemäß Anspruch 1, dadurch gekennzeichnet, daß das Verhältnis zwischen der Breite und der Tiefe einer jeden Rinne den Abflachungswinkel der Rinne auf ungefähr 1° begrenzt.

3. Anwendung der Struktur gemäß Anspruch 1 auf die Verwirklichung von verformbaren Stuhlbereichen und insbesondere einer Verbindungszone zwischen dem unteren Teil und dem oberen Teil der Rückenlehne eines ergonomischen Stuhls.

4. Anwendung gemäß Anspruch 3, dadurch gekennzeichnet, daß die Rückenlehne einen horizontal gewölbten Mittelbereich und zwei ebene Seitenbereiche umfaßt, wobei die Struktur gemäß den Ansprüchen 1 und 2 bei einer geeigneten Höhe im Mittelbereich angeordnet ist.

## Claims

1. A semi-rigid structure having adjustable susceptibility to deformation in one direction, which may be used in the construction of ergonomic seats in particular, characterised in that it comprises a succession of parallel blocks 5 of rigid material which are joined together by means of narrow gutters 7 of a thinner and/or more flerible material ertending over the entire length of the said blocks, the deformation of the structure resulting from the flattening of these gutters as a whole, this flattening being restricted by ribs 8 located within the said gutters.

2. A structure according to claim 1, characterised in that the ratio between the width and the depth of each gutter limits the angle of flattening of the said gutter to approrimately 1 degree.

3. Application of the structure according to claim 1 to the construction of the deformable parts of seats, in particular of a connection zone between the lower part and the upper part of the back of an ergonomic seat.

4. Application according to claim 3, characterised in that the said back comprises a horizontally curved central portion and two flat lateral portions, the structure according to claims 1 and 2 being located at an appropriate height in the said central portion.
